# FASCICULE DE BREVET EUROPEEN

(11) **EP 1 096 053 B1**
(45) Date de publication et mention de la délivrance du brevet: **29.12.2004**
(21) Numéro de dépôt: 00402748.8
(22) Date de dépôt: 05.10.2000
(51) Int. Cl.: D06F 67/00

(54) **Sécheuse-repasseuse équipée d'un dispositif de régulation en fonction de la température et de l'humidité**
Trocknungs- und Bügelmaschine mit einer Temperatur- und feuchtigkeitsabhängigen Regelungsvorrichtung
Drying and ironing machine comprising a temperature and humidity dependent regulating device

(30) Priorité: 05.10.1999 FR 9912395
(43) Date de publication de la demande: 02.05.2001
(73) Titulaire: Danube International, 75008 Paris (FR)
(72) Inventeur: Jomard, Bernard, 75003 Paris (FR)
(74) Mandataire: Debay, Yves

(56) Documents cités:
- EP-A- 0 528 745
- DE-A- 2 219 895
- DE-A- 3 436 553
- DE-A- 3 826 525
- DE-U- 8 029 177

## Description

La présente invention concerne un dispositif permettant d'améliorer sensiblement les performances des machines à sécher et à repasser le linge connues sous l'appellation de sécheuses-repasseuses. L'invention concerne également les sécheuses-repasseuses équipées des dispositifs selon l'invention. L'invention trouvera également des applications dans le domaine des sécheuses-repasseuses comportant une fonction de pliage du linge; dans une certaine mesure, l'invention pourra s'appliquer aux machines à laver comportant une fonction de séchage du linge.

Les sécheuses-repasseuses sont très largement utilisées dans les blanchisseries, notamment dans les collectivités (hôtels, hôpitaux, maisons d'arrêt...).

Il est connu que les sécheuses-repasseuses fonctionnent grâce à un rouleau principal ou à une pluralité de rouleaux principaux, sur lesquels le linge s'enroule. Ces machines comportent également un rouleau ou patin de contre-pression, disposé de telle façon que le linge soit comprimé entre un rouleau principal et le rouleau ou patin de contre-pression. Le ou les rouleaux principaux sont munis d'un dispositif de chauffage, qui peut être soit électrique, soit par combustion de gaz ou encore par circulation de vapeur. Des bandes transporteuses sont utilisées pour entraîner le linge jusqu'à la partie active de la machine. Le séchage et le repassage sont obtenus par l'action combinée de la température et de la pression auxquelles sont soumises les pièces de linge.

Une première solution est décrite dans le brevet Allemand N° 2219895 déposé le 22 Avril 1972 par Grosswàsherei Robert Raatz. Cette solution consiste à réguler la vitesse de défilement du ou des cylindres principaux en fonction de la température des cylindres et de l'humidité mesurée au niveau du conduit d'aspiration à proximité de chaque cylindre principal.

Une autre solution est décrite dans la demande de brevet européen EP 528 745. Cette solution consiste à inclure un capteur de température dans la paroi du ou des cylindres principaux et à asservir la vitesse de défilement à la valeur de température mesurée par ce capteur. Cette solution repose sur le fait que la température de paroi du ou des cylindres principaux est le résultat de la compétition entre l'échauffement dû à l'apport d'énergie et le refroidissement généré par l'apport d'eau véhiculé par la pièce de linge.

D'autres propositions de régulation de la vitesse de défilement en fonction de la température ou de l'humidité du linge ont été émises. Aucune ne donne réellement satisfaction, on obtient donc souvent, avec les sécheuses-repasseuses de l'art antérieur, des pièces de linges qui sont soit insuffisamment séchées, soit abîmées par un chauffage local trop important. Le plus souvent, par précaution, les vitesses de défilement sont sensiblement inférieures à celles qui permettraient une productivité maximale et les consommations d'énergie sont supérieures à ce qui serait strictement nécessaire. Aucune des solutions proposées dans l'état de la technique ne s'avère réellement satisfaisante, que ce soit du point de vue de la consommation énergétique des sécheuses-repasseuses ou au niveau des performances réelles de ces appareils en terme de productivité (nombre de pièces séchées et repassées de façon satisfaisante par unité de temps).

La présente invention a donc pour objet de pallier les inconvénients de l'art antérieur en proposant des sécheuses-repasseuses permettant de conférer une humidité résiduelle constante et homogène sur l'ensemble des pièces de linge traitées, et ayant un meilleur rendement énergétique.

Ce but est atteint par la sécheuse-repasseuse selon la revendication 1.

Des développements supplémentaires de l'invention sont décrits dans les revendications 2 à 4.

Un autre but de l'invention est de proposer un dispositif de régulation en fonction de la température et de l'humidité permettant de conférer une humidité résiduelle constante et homogène sur l'ensemble des pièces de linge traitées, et ayant un meilleur rendement énergétique.

Ce but est atteint par le procédé de séchage selon la revendication 5.

Des développements supplémentaires de l'invention sont décrits dans les revendications 6 à 8.

D'autres particularités et avantages de la présente invention apparaîtront plus clairement à la lecture de la description ci-après faite en référence aux dessins annexés dans lesquels :
- la figure 1 représente un schéma simplifié d'une sécheuse-repaseuse selon l'invention,
- la figure 2 représente le diagramme de l'air humide.

La principale difficulté de séchage et de repassage de pièces de linge provient du fait que les pièces de linge introduites dans les sécheuses-repasseuses présentent une texture, une épaisseur et un degré d'humidité qui peuvent varier dans des proportions importantes. Par ailleurs, les locaux dans lesquels sont placées les sécheuses-repasseuses peuvent également présenter des conditions de température et d'hygrométrie diverses. En conséquence, pour obtenir un linge dans un état satisfaisant au sortir des sécheuses-repasseuses, l'invention se propose de réguler automatiquement les différents paramètres de fonctionnement en cours de traitement. Cette action de régulation doit survenir non seulement au stade de chaque changement de pièce, mais encore durant le traitement d'une pièce donnée. En effet, un drap peut présenter une partie plus humide qu'une autre.

Selon l'invention, les paramètres de fonctionnement utilisés pour optimiser le séchage et le repassage sont les suivants : la température du ou des cylindres principaux, la valeur de la contre-pression appliquée sur la pièce de linge, la vitesse d'avancement des pièces de linges dans la sécheuse-repasseuse selon l'invention.

La description de la sécheuse-repasseuse selon l'invention va à présent être décrite en référence à la figure 1. La sécheuse-repasseuse selon l'invention comprend de manière connue, au moins un cylindre (10 à 12), dit principal, chauffant et rotatif. Le ou les cylindres (11, 12) principaux placés le plus en amont du chemin de convoyage des pièces (1) de linge, dont le sens de déplacement est représenté par la flèche F, permettent de réaliser un préchauffage de chaque pièce de linge et ont une température inférieure à la température du cylindre (10) principal situé le plus en aval. Le cylindre (10) situé le plus en aval, appelé par la suite dernier cylindre principal, est entraîné en rotation, par exemple par une courroie (21) engrenant, d'une part sur l'axe de rotation du dernier cylindre (10) principal, par l'intermédiaire, par exemple d'une poulie, et d'autre par sur l'axe de sortie d'un moteur (20). Le moteur (20) permet donc le convoyage des pièces de linge (1). La sécheuse-repasseuse comprend également de manière connue des moyens (30) de contre-pression. Ces moyens (30) de contre-pression comprennent, par exemple, un cylindre (30) qui presse la pièce de linge (1) contre le dernier cylindre (10) principal. De façon connue, le chemin de convoyage des pièces de linge (1) est formé, par exemple, de bandes sans fin qui enroulent successivement chacun des cylindres (10 à 12) principaux sur au moins une portion de circonférence et un moyen de guidage (13) des pièces (1) de linge. Chaque bande sans fin est entraînée par friction par le dernier cylindre (10) principal à une vitesse correspondant à la vitesse de rotation du moteur (20). Chaque bande sans fin est maintenue tendue sur les cylindres (10 à 12) principaux par les cylindres (14, 15) de renvoi dont au moins un est monté sur des moyens élastiques. Il est possible de prévoir d'autres moyens pour guider les pièces de linge de sorte que celles-ci suivent le chemin de convoyage.

Selon l'invention, la sécheuse-repasseuse comprend des moyens (60) de mesure de la température et du taux d'humidité relative de l'atmosphère régnant au voisinage et en aval du dernier cylindre (10) principal. Ces moyens (60) de mesure sont connectés à des moyens (50) de contrôle. Ces moyens (50) de contrôle, d'une part réalisent le traitement des informations fournies par les moyens (60) de mesure pour déterminer le taux d'humidité absolue (Ha) à partir du diagramme de l'air humide représenté figure 2, et d'autre part modifient éventuellement en fonction de cette détermination, le réglage d'au moins deux des paramètres de fonctionnement suivants, la température du ou des cylindres principaux, la valeur de la contre-pression appliquée sur la pièce de linge, et la vitesse d'avancement des pièces de linge dans la sécheuse-repasseuse, pour obtenir le taux d'humidité relative souhaité. L'information représentative du taux d'humidité et de la température mesurée est traitée de telle façon que le couple humidité relative, température mesurée puisse être analysé comme représentatif de l'humidité absolue caractérisant l'atmosphère dégagée par le passage du linge humide sur les cylindres chauffés.

Les moyens (50) de contrôle sont connectés, par l'intermédiaire de liaisons (53 à 55) de commande appropriées, à au moins deux parmi les trois éléments suivants pour pouvoir les commander : à savoir le dispositif (100) de chauffage du dernier cylindre (10), les moyens de contre-pression, et le moteur (20) d'entraînement en rotation du dernier cylindre (10). La régulation de la valeur de contre-pression sera réalisée par action sur un dispositif mécanique ou hydraulique. Enfin, la régulation de la vitesse de déplacement des pièces de linge dans la machine résultera de l'action sur le moteur (20) d'entraînement et/ou de l'électronique de commande de ce moteur (20).

Selon l'invention, les moyens (50) de contrôle modifient le réglage des paramètres cités ci-dessous en modifiant le fonctionnement du dispositif (100) de chauffage du dernier cylindre (10), et/ou des moyens de contre-pression, et/ou du moteur (20) d'entraînement en rotation du dernier cylindre (10), pour que la valeur du taux d'humidité absolue soit voisine de 100% et choisie entre 95 et 99%. Cette modification est réalisée en fonction du taux d'humidité absolue déterminée à partir de l'humidité relative et de la température mesurée.

En effet, les études théoriques et les essais réalisés par la demanderesse ont montré de façon inattendue que les fonctions de séchage et de repassage résultent de l'évacuation par évaporation d'une importante quantité d'eau et de l'application simultanée d'une compression sur la pièce de linge. Cette évacuation se traduit par l'émission d'une importante quantité de vapeur d'eau, à proximité immédiate de la pièce de linge. L'expérience montre que, lorsque les paramètres {température, contre-pression, vitesse de défilement} sont réglés de façon optimale, l'atmosphère à proximité immédiate du linge est quasiment saturée en vapeur d'eau, c'est-à-dire que sa valeur d'humidité relative est proche de 100 % Hr. Si tel n'est pas le cas, c'est à dire si l'on détecte une valeur d'humidité relative sensiblement inférieure à 100 %, on peut en conclure que l'un des paramètres précédemment cités peut être modifié en fonction de la valeur du taux d'humidité absolue déterminée par les moyens de contrôle à partir des valeurs du taux d'humidité relative, de la température et du diagramme air humide représenté figure 2.

Prenons, par exemple, le séchage et le repassage d'un drap et supposons que la quantité d'eau contenue dans ce drap ne soit pas uniforme sur toute sa longueur et que, par exemple, le drap soit plus humide dans sa partie avant. Dès le début du cycle de séchage et de repassage le taux d'humidité mesurée par les moyens (60) de mesure risque d'être en dessous de 100% puisque le drap est chargé d'humidité et celle-ci, compte tenu des réglages antérieurs inadaptés, ne sera pas complètement extraite. Par conséquent, les paramètres de fonctionnement doivent être modifiés pour obtenir une humidité relative voisine de 100%. Pour ce faire, les moyens (50) de contrôle déterminent la valeur du taux d'humidité absolu grâce aux valeurs mesurées du taux d'humidité relative et de la température, et modifient automatiquement les paramètres de fonctionnement, par exemple, dans le cas du drap, en augmentant la température du dernier cylindre (10) principal, et/ou en diminuant la vitesse du moteur (20) d'entraînement, et/ou est augmentant la pression exercée par les moyens (30) de contre-pression. Lorsque les parties moins humides du drap vont passer entre le dernier cylindre (10) principal et les moyens (30) de contre pression, le taux d'humidité relative va diminuer puisqu'il y a moins d'eau à évaporer. Dans ce cas, le taux d'humidité absolu est de nouveau déterminé par les moyens de contrôle en fonction de la température et du taux d'humidité relative mesurés, pour, par exemple, diminuer la température du dernier cylindre (10) principal et/ou augmenter la vitesse du moteur (20) et/ou diminuer la pression exercée par les moyens (30) de contre pression.

Le choix de faire varier tels ou tels paramètres dépend de différents critères qui peuvent également être paramétrés au niveau des moyens de contrôle. Ces critères peuvent être, par exemple, un rendement maximum, c'est-à-dire un traitement du plus grand nombre de pièces de linges possible pendant une durée déterminée, et/ou une consommation d'énergie minimum, et/ou une qualité déterminée de séchage et de repassage. Ces critères ne sont donnés qu'à titre d'exemple, des critères équivalents pouvant être choisis. De même, les modifications de certains paramètres de fonctionnement peuvent être soumis au respect de certaines contraintes déterminées. Ainsi, lorsque les pièces de linge traitées sont, par exemple, faites de fibres végétales ou synthétiques, il convient d'éviter de les soumettre à des contraintes mécaniques (tension, compression) ou thermiques trop importantes. Les seuils tolérables de ces contraintes mécaniques sont fonction, non seulement de la nature des pièces (matériaux, dimensions), mais encore de leur état en début de traitement. Pour ce faire, les moyens de contrôle (50) comprennent des moyens de comparaison, constitués par exemple d'un circuit comparateur, pour comparer les paramètres de fonctionnement avec des valeurs limites, fixées par exemple, par l'utilisateur. Si, lors du calcul des nouveaux paramètres de fonctionnement, un des paramètres est supérieur à la valeur limite déterminée pour ce paramètre, alors l'ensemble des paramètres est recalculé par les moyens de commande en fixant la valeur de ce paramètre à sa valeur maximale autorisée.

Les moyens (60) de mesure d'humidité relative et de température comprennent, par exemple, des moyens (61, 62) de captation de l'atmosphère à proximité immédiate de la pièce de linge traitée en aval du dernier cylindre (10) principal. Dans une variante de réalisation (non représentée) et pour que la mesure soit significative de l'état du linge sur l'ensemble de la pièce, les moyens (60) de mesure réalisent soit l'intégration, soit la moyenne des valeurs du taux d'humidité relative et de température, sur la totalité de la longueur utile du ou des rouleaux principaux. Pour ce faire, une pluralité de moyens (61, 62) de captation peuvent être disposés le long d'une droite parallèle à l'axe longitudinal du dernier cylindre (10) principal. Contrairement à ce qui a été proposé dans les réalisations antérieurement connues, il n'est pas souhaitable de placer des capteurs à proximité du ou des cylindres principaux ni même au niveau du circuit d'extraction. En effet, le cylindre étant porté à haute température (de l'ordre de 60 à 80 °c) son rayonnement perturbera inévitablement les capteurs. Par ailleurs, le défilement du linge peut être la cause de la détérioration de ces éléments sensitifs, d'autant plus qu'il est fréquent de constater des phénomènes d'accumulation de bourres textiles en sortie de cylindre.

Les moyens de captation peuvent être constitués par au moins un tube (61), par exemple de faible diamètre, dont l'une des extrémités est placée à proximité immédiate de la sortie du dernier des rouleaux principaux et au-dessus de la pièce de linge. L'autre extrémité de chaque tube communique avec une enceinte (62). Cette enceinte (62) comprend un ventilateur (63) d'extraction, de façon à aspirer l'atmosphère présente à la sortie du dernier cylindre (10) principal au travers du ou des tubes. L'intérieur de cette enceinte (62) comprend au moins un capteur (64) d'humidité et au moins un capteur (65) de température. Les valeurs du couple {humidité, température}, caractéristiques de l'atmosphère en sortie du dernier cylindre principal, sont transmises, par l'intermédiaire de liaisons (51) appropriées, aux moyens (50) de contrôle qui les analysent, par exemple par l'intermédiaire d'un circuit électronique approprié. Ces informations sont utilisées pour réguler en temps réel au moins deux des trois paramètres cités précédemment et tels que décrits précédemment.

Afin d'obtenir une modification rapide de la température de chauffage du dernier cylindre (10) principal, c'est-à-dire pour diminuer l'inertie thermique de ce cylindre, la surface extérieure de ce cylindre est revêtue d'une couche thermiquement isolante. Cette couche isolante est elle-même recouverte par un film ou tissu chauffant commandé par les moyens (50) de contrôle, par l'intermédiaire d'une liaison appropriée. Ainsi, les inconvénients liés à l'inertie thermique des cylindres mécaniques sont évités et on obtient également une simplification des opérations de maintenance.

Ainsi, la sécheuse-repasseuse comportant au moins un cylindre principal (10 à 12) rotatif destiné à chauffer le linge à sécher, des moyens (30) pour exercer une contre-pression, et des moyens (20) d'entraînement des moyens de convoyage du linge dans la sécheuse-repasseuse, se caractérise en ce que la sécheuse-repasseuse comporte également des moyens (60) de mesure du taux absolu de vapeur d'eau à la sortie du dernier cylindre principal (10), les moyens (60) de détermination étant connectés à des moyens (50) de contrôle permettant de faire varier, au moins deux parmi les trois paramètres de fonctionnement suivants, la température du dernier cylindre principal (10), la force exercée par les moyens (30) de contre-pression, la vitesse des moyens (20) d'entraînement des moyens de convoyage du linge, en fonction de la valeur du taux d'humidité relative et de la température mesurés par les moyens (60) de mesure.

Selon une autre particularité, les moyens (60) de mesure comprennent des moyens (61, 62) de captation de l'atmosphère au voisinage du dernier cylindre (10) principal pour amener l'atmosphère vers une enceinte (62) munie d'au moins un ventilateur (63) extracteur, l'enceinte (62) comprenant au moins un capteur (64) d'humidité et au moins un capteur (65) de température.

Selon une autre particularité les moyens de captation (61, 62) sont constitués par au moins un tube (61) de faible diamètre, dont l'une des extrémités est placée à proximité immédiate de la sortie du dernier cylindre (10) principal, et dont l'autre extrémité est placée dans l'enceinte (62).

Selon une autre particularité, la surface extérieure des cylindres (10) est revêtue d'une couche isolante, laquelle couche isolante est elle-même recouverte par un film ou tissu chauffant.

De même, le procédé de séchage et de repassage de pièces de linge se caractérise en ce qu'il comprend :
- une étape de mesure de l'humidité relative et de la température de l'atmosphère régnant au voisinage de la sortie d'un dernier cylindre (10) principal d'une sécheuse-repasseuse,
- une étape de comparaison de la valeur du taux d'humidité relative mesurée avec une valeur seuil déterminée,
- une étape de modification d'au moins deux paramètres de fonctionnement de la sécheuse-repasseuse, si la valeur du taux d'humidité relative mesurée est différente de la valeur seuil déterminée, pour que la valeur de l'humidité relative à la sortie du dernier cylindre principal corresponde à la valeur seuil déterminée.

Selon une autre particularité, les deux paramètres de fonctionnement modifiés sont choisis parmi les trois paramètres de fonctionnement suivants ; la température du dernier cylindre principal, la vitesse de défilement de la pièce de linge, la pression exercée par des moyens de contre-pression sur la pièce de linge.

Selon une autre particularité, la modification est effectuée en fonction de la valeur de l'humidité absolue déterminée à partir des valeurs mesurées du taux d'humidité relative et de la température.

Selon une autre particularité, l'étape de modification est mise en oeuvre lorsque la valeur du taux d'humidité relative n'est pas comprise entre 95 et 99%.

Il doit être évident pour les personnes versées dans l'art que la présente invention permet des modes de réalisation sous de nombreuses autres formes spécifiques sans l'éloigner du domaine d'application de l'invention comme revendiqué. Par conséquent, les présents modes de réalisation doivent être considérés à titre d'illustration mais peuvent être modifiés dans le domaine défini par la portée des revendications jointes.

## Revendications

1. Sécheuse-repasseuse comportant au moins un cylindre principal (10 à 12) rotatif destiné à chauffer le linge à sécher, des moyens (30) pour exercer une contre-pression, et des moyens (20) d'entraînement des moyens de convoyage du linge dans la sécheuse-repasseuse, **caractérisée en ce que** la sécheuse-repasseuse comporte également des moyens (60) de mesure du taux d'humidité relative et de la température de l'atmosphère régnant au voisinage de la sortie du dernier cylindre principal (10), à proximité immédiate de la pièce de linge traitée, les moyens (60) de mesure étant connectés à des moyens (50) de contrôle permettant de faire varier, au moins deux parmi les trois paramètres de fonctionnement suivants, la température du dernier cylindre principal (10), la force exercée par les moyens (30) de contre-pression, la vitesse des moyens (20) d'entraînement des moyens de convoyage du linge, en fonction de la valeur du taux d'humidité absolue determinée par les moyens (50) de controle à partir du taux d'humidité relative et de la température mesurés par les moyens (60) de mesure.

2. Sécheuse-repasseuse selon la revendication 1, **caractérisée en ce que** les moyens (60) de mesure comprennent des moyens (61, 62) de captation de l'atmosphère au voisinage du dernier cylindre (10) principal pour amener l'atmosphère vers une enceinte (62) munie d'au moins un ventilateur (63) extracteur, l'enceinte (62) comprenant au moins un capteur (64) d'humidité et au moins un capteur (65) de température.

3. Sécheuse-repasseuse selon la revendications 2, **caractérisée en ce que** les moyens de captation (61, 62) sont constitués par au moins un tube (61) de faible diamètre, dont l'une des extrémités est placée à proximité immédiate de la sortie du dernier cylindre (10) principal, et dont l'autre extrémité est placée dans l'enceinte (62).

4. Sécheuse-repasseuse selon l'une des revendications 1 à 3, **caractérisée en ce que** la surface extérieure des cylindres (10) est revêtue d'une couche isolante, laquelle couche isolante est elle-même recouverte par un film ou tissu chauffant.

5. Procédé de séchage et de repassage de pièces de linge **caractérisé en ce qu'**il comprend :
- une étape de mesure de l'humidité relative et de la température de l'atmosphère régnant au voisinage de la sortie d'un dernier cylindre (10) principal d'une sécheuse-repasseuse, à proximité immédiate de la pièce de linge traitée,
- une étape de comparaison de la valeur du taux d'humidité relative mesurée avec une valeur seuil déterminée,
- une étape de modification d'au moins deux paramètres de fonctionnement de la sécheuse-repasseuse, si la valeur du taux d'humidité relative mesurée est différente de la valeur seuil déterminée, pour que la valeur de l'humidité relative à la sortie du dernier cylindre principal corresponde à la valeur seuil déterminée.

6. Procédé de séchage et de repassage de pièces de linge selon la revendication 5 **caractérisé en ce que** les deux paramètres de fonctionnement modifiés sont choisis parmi les trois paramètres de fonctionnement suivants ; la température du dernier cylindre principal, la vitesse de défilement de la pièce de linge, la pression exercée par des moyens de contre-pression sur la pièce de linge.

7. Procédé de séchage et de repassage de pièces de linge selon la revendication 5 ou 6, **caractérisé en ce que** la modification est effectuée en fonction de la valeur de l'humidité absolue déterminée à partir des valeurs mesurées du taux d'humidité relative et de la température.

8. Procédé de séchage et de repassage de pièces de linge selon l'une des revendications 5 à 7, **caractérisé en ce que** l'étape de modification est mise en oeuvre lorsque la valeur du taux d'humidité relative n'est pas comprise entre 95 et 99%.

## Patentansprüche

1. Trocknungs- und Bügelmaschine mit
zumindest einem drehbaren Hauptzylinder (10-12) zum Erwärmen der zu trocknenden Wäsche,
Mitteln (30) zum Ausüben eines Gegendrucks, und
Antriebsmitteln (20) für Fördermittel der Wäsche in der Trocknungs- und Bügelmaschine;
**dadurch gekennzeichnet, dass**
die Trocknungs- und Bügelmaschine weiter Messmittel (60) aufweist für den relativen Feuchtegehalt und die Temperatur der Atmosphäre, die in der Nähe des Ausgangs des letzten Hauptzylinders (10) in unmittelbarer Nähe zu dem behandelten Wäschestück herrscht,
wobei die Messmittel (60) mit Steuermitteln (50) verbunden sind, die es ermöglichen, aus den folgenden drei Betriebsparametern: der Temperatur des letzten Hauptzylinders (10), der durch die Gegendruckmittel (30) ausgeübten Kraft und der Geschwindigkeit des Antriebsmittels (20) für die Fördermittel der Wäsche, zumindest zwei zu verändern als Funktion des Wertes des absoluten Feuchtegehalts, der von dem Steuermittel (50) bestimmt wird ausgehend von dem relativen Feuchtegehalt, und der Temperatur, die von den Messmitteln gemessen werden.

2. Trocknungs- und Bügelmaschine nach Anspruch 1, **dadurch gekennzeichnet, dass**
die Messmittel (60) Aufnahmemittel (61, 62) für die Atmosphäre in der Nähe des letzten Hauptzylinders (10) enthalten zum Zuführen der Atmosphäre zu einer Kammer (62), die zumindest mit einem Saugventilator (63) versehen ist,
wobei die Kammer (62) zumindest einen Feuchtigkeitssensor (64) und einen Temperatursensor (65) enthält.

3. Trocknungs- und Bügelmaschine nach Anspruch 2, **dadurch gekennzeichnet, dass**
die Aufnahmemittel (61, 62) gebildet sind aus
zumindest einem Rohr (61) mit geringem Durchmesser, dessen eines Ende in unmittelbarer Nähe des Ausgangs des letzten Hauptzylinders (10) angeordnet ist und dessen anderes Ende in der Kammer (62) angeordnet ist.

4. Trocknungs- und Bügelmaschine nach einem der Ansprüche 1 bis 3, **dadurch gekennzeichnet, dass**
die äußere Oberfläche der Zylinder (10) mit einem isolierenden Überzug verkleidet ist,
wobei der isolierende Überzug selbst von einer Wärmschicht bzw. einem Wärmgewebe bedeckt ist.

5. Verfahren zum Trocknen und Bügeln von Wäschestücken, **dadurch gekennzeichnet, dass** es enthält:
einen Schritt des Messens der relativen Feuchtigkeit und der Temperatur der Atmosphäre, die in der Nähe des Ausgangs eines letzten Hauptzylinders (10) einer Trocknungs- und Bügelmaschine in unmittelbarer Nähe zu dem behandelten Wäschestück herrscht,
einen Schritt des Vergleichens des Wertes des relativen Feuchtegehalts mit einem vorbestimmten Schwellenwert,
einen Schritt des Änderns von zumindest zwei Betriebsparametern der Trocknungs- und Bügelmaschine, wenn der Wert des relativen Feuchtegehalts von dem vorbestimmten Schwellenwert abweicht, so dass der Wert der relativen Feuchtigkeit am Ausgang des letzten Hauptzylinders dem vorbestimmten Schwellenwert entspricht.

6. Verfahren zum Trocknen und Bügeln von Wäschestücken nach Anspruch 5, **dadurch gekennzeichnet, dass**
die zwei geänderten Betriebsparameter gewählt sind aus den folgenden drei Betriebsparametern: der Temperatur des letzten Hauptzylinders, der Geschwindigkeit des Vorbeiziehens des Wäschestücks, dem durch Gegendruckmittel auf das Wäschestück ausgeübten Druck.

7. Verfahren zum Trocknen und Bügeln von Wäschestücken nach Anspruch 5 oder 6, **dadurch gekennzeichnet, dass**
die Änderung durchgeführt wird als Funktion des Wertes der absoluten Feuchtigkeit, die ausgehend von den Werten des relativen Feuchtegehalts und der Temperatur bestimmt wird.

8. Verfahren zum Trocknen und Bügeln von Wäschestücken nach einem der Ansprüche 5 bis 7, **dadurch gekennzeichnet, dass**
der Schritt des Änderns durchgeführt wird, wenn der Wert des relativen Feuchtegehalts nicht zwischen 95 und 99% liegt.

## Claims

1. Drying and ironing machine comprising at least one main rotary cylinder (10 to 12) intended to heat the laundry to be dried, means (30) for exerting back pressure, and means (20) for driving the means for conveying laundry items to the drying and ironing machine, **characterised in that** the drying and ironing machine also comprises means (60) for measuring the level of relative humidity and the temperature of the atmosphere prevailing in the vicinity of the outlet of the last main cylinder (10), in the immediate vicinity of the item of laundry that is being treated, the measurement means (60) being connected to control means (50) making it possible to vary at least two of the following three operating parameters, the temperature of the last main cylinder (10), the force exerted by the back pressure means (30), the speed of the means (20) for driving the means for conveying the laundry, as a function of the value of the control humidity level from the relative humidity level and the temperature measured by the measurement means (60).

2. Drying and ironing machine according to Claim 1, **characterised in that** the measurement means (60) comprise means (61, 62) for collecting the atmosphere in the vicinity of the last main cylinder (10) in order to direct the atmosphere towards an enclosure (62) provided with at least one extractor fan (63), the enclosure (62) comprising at least one humidity sensor (64) and at least one temperature sensor (65).

3. Drying and ironing machine according to Claim 2, **characterised in that** the collection means (61, 62) are constituted by at least one small-diameter tube (61), one of the ends of which is placed in the immediate vicinity of the outlet of the last main cylinder (10), and the other end of which is placed in the enclosure (62).

4. Drying and ironing machine according to one of Claims 1 to 3, **characterised in that** the outer surface of the cylinders (10) is covered with an insulating layer, which insulating layer is itself covered with a heating fabric or film.

5. Method for drying and ironing items of laundry **characterised in that** it comprises:
- a step of measuring the relative humidity and temperature of the atmosphere prevailing in the vicinity of the outlet of a last main cylinder (10) of a drying and ironing machine, in the immediate vicinity of the item of laundry being treated,
- a step of comparing the value of the level of measured relative humidity with a given threshold value,
- a step of modifying at least two operating parameters of the drying and ironing machine, if the value of the level of measured relative humidity is different from the given threshold value, so that the value for relative humidity at the outlet of the last main cylinder corresponds to the given threshold value.

6. Method for drying and ironing items of laundry according to Claim 5 **characterised in that** the two modified operating parameters are chosen from among the following three operating parameters: the temperature of the last main cylinder, the speed at which the item of laundry passes, the pressure exerted by the back-pressure means on the item of laundry.

7. Method for drying and ironing items of laundry according to Claim 5 or 6, **characterised in that** the modification is carried out as a function of the value of absolute humidity determined from the measured values of the level of relative humidity and temperature.

8. Method for drying and ironing items of laundry according to one of Claims 5 to 7, **characterised in that** the modification step is used when the value of the level.of relative humidity is not between 95 and 99%.
